# FASCICULE DE BREVET EUROPEEN

(11) **EP 4 214 134 B1**
(45) Date de publication et mention de la délivrance du brevet: **29.01.2025**
(21) Numéro de dépôt: 21778177.2
(22) Date de dépôt: 03.09.2021
(51) Int. Cl.: B65D 21/02, B65D 85/50

(54) **EMBALLAGE POUR LE CONDITIONNEMENT DE COQUILLAGES BIVALVES**
BEHÄLTER ZUM VERPACKEN VON ZWEISCHALIGEN SCHALENTIEREN
CONTAINER FOR PACKAGING BIVALVE SHELLFISH

(30) Priorité: 16.09.2020 FR 2009362
(43) Date de publication de la demande: 26.07.2023
(73) Titulaire: Miet, Jérôme, 17113 Mornac sur Seudre (FR)
(72) Inventeur: Miet, Jérôme, 17113 Mornac sur Seudre (FR)
(74) Mandataire: Plasseraud IP
(86) Numéro de dépôt international: PCT/FR2021/051514
(87) Numéro de publication internationale: WO 2022/058670

(56) Documents cités:
- FR-A1- 2 666 075
- FR-A1- 2 755 432
- FR-A5- 2 109 173
- JP-A- 2005 067 675
- JP-U- 3 224 346
- US-A1- 2013 134 067

## Description

### Domaine technique

L'invention relève du domaine des emballages pour coquillages bivalves et notamment des emballages pour les huitres.

### Technique antérieure

Il est connu du document FR2 686 068 de réaliser un emballage pour le conditionnement de coquillages tels que des huitres qui comporte un support inférieur tel qu'un plateau creux et un couvercle pourvu de zones de calage tournés vers le plateau. Le document FR 2 666 075 montre un réceptacle comportant deux éléments sensiblement parallélépipédiques, adaptables l'un sur l'autre et formant boîte et couvercle, la face interne des parois opposées des deux éléments présentant des organes déformables élastiquement, aptes à soutenir et/ou maintenir en place les huîtres à l'intérieur du réceptacle.

### Problème technique

Une telle solution connue nécessite de positionner les coquillages précisément sur le plateau ou de choisir leur taille pour qu'ils se retrouvent sous les zones de calage. En outre un tel emballage n'est pas adapté à être gerbé.

### Exposé de l'invention

Au vu de l'art antérieur la présente demande propose un emballage adapté à être gerbé et réduisant les contraintes de positionnement des coquillages bivalves.

Pour ce faire la présente invention propose un emballage gerbable tel que divulgué dans la revendication 1.

La paroi périphérique peut comporter un profil d'encastrement supérieur et un profil d'encastrement inférieur réalisés par l'ajout d'une bande renfort sur au moins une face externe d'une paroi interne de ladite paroi périphérique, ladite bande renfort étant décalée par rapport à ladite paroi interne pour dépasser d'un premier bord de ladite paroi interne et être en retrait d'un second bord de ladite paroi interne en sorte de permettre le gerbage de l'emballage avec un emballage supérieur et/ou un emballage inférieur.

Le plateau de l'emballage peut notamment être rond, ovale, rectangulaire ou prismatique.

Lesdits un ou plusieurs moyens d'appui peuvent être réalisés sous forme d'une languette ressort continue, de languettes ressort discontinues ou sous forme de nervures, pions ou créneaux.

Lesdits moyens d'appui peuvent être alignés selon un motif de positionnement desdits coquillages à plat sur le plateau en sorte d'appuyer sur chacune des coquilles desdits coquillages d'un emballage inférieur.

Une partie inférieure de ladite paroi périphérique peut dépasser sous lesdits moyens d'appui pour réaliser une face de pose de l'emballage à plat et un logement de réception d'une paroi supérieure d'un plateau d'un emballage inférieur.

Alternativement, ladite paroi périphérique peut comporter un logement supérieur de réception d'un plateau d'un emballage supérieur.

Une face supérieure du plateau peut comporter des nervures de positionnement desdits coquillages en rangées.

La face supérieure du plateau peut être positionnée par rapport à un bord supérieur de la paroi périphérique de l'emballage à une profondeur adaptée à avoir le haut des coquilles de dits coquillages d'un calibre donné affleurant sur la face supérieure de l'emballage.

L'emballage peut être complété par un couvercle en sorte de maintenir fermées les coquilles des coquillages disposés dans l'emballage supérieur d'un empilage desdits emballages, lesdits emballages de l'empilage pouvant être alors cerclés.

L'invention et les variantes de celle-ci peuvent permettre, de manière générale, de proposer des emballages de conditionnement de coquillages gerbables et munis de moyens de fermeture des coquilles d'emballages inférieurs lorsque les emballages sont gerbés, lesdits emballages de conditionnement pouvant une fois séparés servir de plateau de présentation des coquillages.

Une telle solution permet de résoudre les problèmes posés par les solutions connues et, selon la surface des plateaux, qui peut par exemple être adaptée au conditionnement de 6, 12, 24 coquillages, de permettre le conditionnement, le transport et la vente de coquillages dans un conditionnement directement utilisable comme plateau de présentation dans des quantités adaptée aux souhaits du consommateur.

### Brève description des dessins

D'autres caractéristiques, détails et avantages de l'invention apparaîtront à la lecture de la description détaillée ci-après, et à l'analyse des dessins annexés, sur lesquels :
[Fig. 1] montre une vue en perspective coupe d'un plateau selon un mode de réalisation de l'invention;
[Fig. 2A] montre une vue en coupe du plateau de la figure 1 ;
[Fig. 2B] montre une vue en coupe d'un autre mode de réalisation de plateau de l'invention;
[Fig. 3A] montre un détail en coupe d'empilage de plateaux de la figure 2A;
[Fig. 3B] montre un détail en coupe d'empilage de plateaux de la figure 2B;
[Fig. 4A] montre un premier exemple de réalisation de moyen d'appui de l'invention;
[Fig. 4B] montre un deuxième exemple de réalisation de moyen d'appui de l'invention;
[Fig. 4C] montre un troisième exemple de réalisation de moyen d'appui de l'invention.

### Description des modes de réalisation

Les dessins et la description ci-après contiennent, pour l'essentiel, des éléments de caractère certain. Ils pourront donc non seulement servir à mieux faire comprendre la présente invention, mais aussi contribuer à sa définition, le cas échéant.

Selon l'invention montrée à la figure 1, un emballage 1 de conditionnement pour coquillages bivalves comporte un plateau 2 entouré d'une paroi périphérique 3 dépassant au-dessus d'une face supérieure du plateau. Un tel plateau représenté en perspective coupe peut être rectangulaire comme dans la figure mais aussi rond, ovale, rectangulaire ou prismatique.

Selon un premier aspect, une face inférieure 21 du plateau est pourvue d'une ou plusieurs moyens d'appui 6 sur une ou plusieurs rangées de dits coquillages d'un emballage de conditionnement inférieur de l'invention.

Les figures 3A et 3B montrent dans deux configurations de réalisation qui seront détaillées plus loin un tel appui dont le but est de maintenir fermées les coquilles de coquillages 10 d'un emballage de conditionnement de la description inférieur.

De retour à la figure 1, selon un autre aspect, la paroi périphérique de l'emballage comporte un profil d'encastrement 71, 72 avec un emballage de conditionnement supérieur et/ou inférieur de l'invention. La paroi périphérique 3 comporte un profil d'encastrement supérieur 71 et un profil d'encastrement inférieur 72 de sens opposé, l'un 71 dépassant vers l'extérieur de la paroi et l'autre 72 vers l'intérieur de la paroi.

Les profils d'encastrement sont réalisés par l'ajout d'une bande renfort 5 sur au moins une face externe d'une paroi interne 4 de ladite paroi périphérique 3.

La bande renfort est décalée par rapport à ladite paroi interne pour dépasser d'un premier bord de ladite paroi interne et être en retrait d'un second bord de ladite paroi interne en sorte de permettre le gerbage de l'emballage avec un emballage supérieur et/ou un emballage inférieur.

Selon la figure 2A, la bande renfort 5a est décalée vers le haut, la paroi périphérique comportant alors un logement supérieur 32 de réception d'un plateau 2b d'un emballage supérieur comme représenté en figure 3A représentant l'encastrement du plateau supérieur 2b dans le logement formé par la partie supérieure du cerclage 5a et l'appui de la languette 6b sur la coquille 10a positionnée sur le plateau inférieur 2a.

Ce mode de réalisation offre un bon maintien des emballages les uns dans les autres lorsqu'ils sont gerbés et ne nécessite pas de calibrage très fin des coquillages, la hauteur de la paroi étant telle qu'elle dépasse au-dessus des coquilles.

Selon la figure 2B, la bande renfort 5b est décalée vers le bas, ladite paroi périphérique dépassant sous lesdits moyens d'appui 6 pour réaliser une face de pose de l'emballage à plat et un logement de réception d'une paroi supérieure 33 d'un plateau d'un emballage inférieur.

Ce mode de réalisation se retrouve en figure 3B et dans ce cas il est possible de choisir les hauteurs des parois 4 et 5b pour pouvoir positionner la face supérieure 22 du plateau est positionnée à une profondeur h par rapport à un bord supérieur 33 de la paroi périphérique de l'emballage telle que l profondeur h est adaptée à avoir le haut des coquilles de dits coquillages d'un calibre donné affleurant sur la face supérieure de l'emballage tout en conservant un espace au-dessus de cet emballage pour conserver un appui élastique des languettes 6 de l'emballage supérieur sur les coquillages de l'emballage inférieur.

De retour à la figure 1, les moyens d'appui 6a, 6b, 6c sont alignés selon un motif de positionnement desdits coquillages à plat sur le plateau en sorte d'appuyer sur chacune des coquilles desdits coquillages d'un emballage inférieur. Dans cet exemple ou le plateau est rectangulaire, des nervures 8 réalisent des rangées pour disposer les coquillages et les moyens d'appui sont réalisés sous la forme d'une languette continue sont parallèles aux nervures. D'autres motifs peuvent être toutefois être choisis pour les nervures selon la forme du plateau.

Différentes configurations sont possibles pour les moyens d'appui et la figure 4A représente des moyens d'appui 6b issus par découpe/pliage d'une languette 61 en matériau adapté à réaliser des lamelles ressort qui sera fixée sous le plateau, la figure 4b représente un moyen d'appui commun à plusieurs coquillages réalisé à partir d'une languette 62 pliée qui sera aussi fixée sous le plateau par exemple par collage et la figure 4C représente des moyens d'appui sous forme de bossages 6c formés directement dans le fond du plateau.

L'emballage peut être complété par un couvercle 40 représenté en figure 2B en sorte de maintenir fermées les coquilles des coquillages disposés dans l'emballage supérieur d'un empilage desdits emballages, lesdits emballages de l'empilage pouvant être alors cerclés. L'empilage d'emballages peut aussi être entouré d'un film qui, notamment dans la configuration de la figure 2B appuiera sur les coquilles de l'emballage supérieur de la pile.

## Revendications

1. Emballage de conditionnement (1) pour coquillages bivalves (10), gerbable rempli, comportant un plateau (2) entouré d'une paroi périphérique (3) dépassant au-dessus d'une face supérieure du plateau, **caractérisé en ce qu'**une face inférieure (21) du plateau est pourvue d'un ou plusieurs moyens d'appui (6), configurés pour appuyer sur une ou plusieurs rangées de dits coquillages d'un emballage de conditionnement inférieur identique et maintenir fermées les coquilles desdits coquillage dudit emballage de conditionnement inférieur, et pour lequel la paroi périphérique dudit emballage gerbable comporte un profil d'encastrement supérieur (71) dépassant vers l'extérieur de la paroi périphérique (3) et un profil d'encastrement inférieur complémentaire (72), formés par l'ajout d'une bande renfort (5) sur au moins une face externe d'une paroi interne (4) de ladite paroi périphérique (3), le profil d'encastrement supérieur (71) étant encastrable avec le profil d'encastrement inférieur (72) d'un emballage de conditionnement identique supérieur.

2. Emballage gerbable de conditionnement pour coquillages bivalves selon la revendication 1, pour lequel
ladite bande renfort étant décalée par rapport à ladite paroi interne pour dépasser d'un premier bord de ladite paroi interne et être en retrait d'un second bord de ladite paroi interne en sorte de permettre le gerbage de l'emballage avec un emballage supérieur et un emballage inférieur.

3. Emballage de conditionnement pour coquillages bivalves selon la revendication 1 ou 2, pour lequel le plateau de l'emballage est rond, ovale, rectangulaire ou prismatique.

4. Emballage de conditionnement pour coquillages bivalves selon l'une quelconque des revendications précédentes, pour lequel lesdits un ou plusieurs moyens d'appui (6) sont réalisés sous forme d'une languette ressort continue (6a), de languettes ressort discontinues (6b) ou sous forme de nervures, pions ou créneaux (6c).

5. Emballage de conditionnement pour coquillages bivalves selon l'une quelconque des revendications précédentes, pour lequel lesdits moyens d'appui (6a, 6b, 6c) sont alignés selon un motif de positionnement desdits coquillages à plat sur le plateau en sorte d'appuyer sur chacune des coquilles desdits coquillages d'un emballage inférieur.

6. Emballage de conditionnement pour coquillages bivalves selon l'une quelconque des revendications précédentes pour lequel une partie inférieure (31, 31a, 31b) de ladite paroi périphérique dépasse sous lesdits moyens d'appui (6) pour réaliser une face de pose de l'emballage à plat et un logement de réception d'une paroi supérieure (33) d'un plateau d'un emballage inférieur.

7. Emballage de conditionnement pour coquillages bivalves selon l'une quelconque des revendications 1 à 5 pour lequel ladite paroi périphérique comporte un logement supérieur (32) de réception d'un plateau (2b) d'un emballage supérieur.

8. Emballage de conditionnement pour coquillages bivalves selon l'une quelconque des revendications précédentes pour lequel une face supérieure (22) du plateau (2) comporte des nervures (8) de positionnement desdits coquillages en rangées.

9. Emballage de conditionnement pour coquillages bivalves selon l'une quelconque des revendications précédentes pour lequel la face supérieure (22) du plateau est positionnée par rapport à un bord supérieur (33) de la paroi périphérique de l'emballage à une profondeur (h) définie telle que le haut des coquilles de coquillages d'un calibre donné affleure la face supérieure de l'emballage.

10. Empilage d'emballages de conditionnement pour coquillages bivalves gerbables comportant au moins un emballage supérieur et un emballage inférieur selon l'une quelconque des revendications 1 à 9 remplis **caractérisé en ce que** chacun des moyens d'appui (6) d'un emballage de conditionnement supérieur s'appuie sur une ou plusieurs rangées de coquillages d'un emballage de conditionnement inférieur identique rempli et maintient fermées les coquilles desdits coquillage dudit emballage de conditionnement inférieur et **en ce que** les profils d'encastrement (71, 72) des emballages de conditionnement supérieur sont configurés pour s'insérer dans les profils d'encastrement des emballages de conditionnement inférieurs remplis et réalisent le gerbage desdits emballages.

11. Empilage d'emballages gerbables de conditionnement pour coquillages bivalves selon la revendication 10 **caractérisé en ce qu'**il comporte un couvercle (40) en sorte de maintenir fermées les coquilles des coquillages disposés dans un emballage gerbable supérieur dudit empilage, lesdits emballages de l'empilage pouvant être alors cerclés.

## Patentansprüche

1. Umverpackung (1) für zweischalige Muscheln (10) stapelbar, sobald es gefüllt ist, umfassend eine Schale (2), die von einer Umfangswand (3) umgeben ist, die über eine Oberseite der Schale hinausragt, **dadurch gekennzeichnet, dass** eine Unterseite (21) der Schale mit einem oder mehreren Stützmitteln (6) versehen ist, die dazu ausgebildet sind, auf eine oder mehrere Reihen der Muscheln einer identischen unteren Umverpackung zu drücken und die Schalen der Muscheln der unteren Umverpackung geschlossen zu halten, und wobei die Umfangswand der stapelbaren Verpackung ein oberes Einbettungsprofil (71) aufweist, das von der Umfangswand (3) nach außen vorsteht, und ein komplementäres unteres Einbettungsprofil (72) aufweist, welche durch Hinzufügen eines Verstärkungsbands (5) an wenigstens einer Außenseite einer Innenwand (4) der Umfangswand (3) gebildet werden, wobei das obere Einbettungsprofil (71) in das untere Einbettungsprofil (72) einer oberen identischen Umverpackung einsetzbar ist.

2. Umverpackung für zweischalige Muscheln nach Anspruch 1, wobei das Verstärkungsband bezüglich der Innenwand versetzt ist, um über einen ersten Rand der Innenwand hinauszuragen und zu einem zweiten Rand der Innenwand zurückgesetzt zu sein, so dass die Verpackung mit einer oberen und einer unteren Verpackung gestapelt werden kann.

3. Umverpackung für zweischalige Muscheln nach Anspruch 1 oder 2, wobei die Schale der Verpackung rund, oval, rechteckig oder prismaförmig ist.

4. Umverpackung für zweischalige Muscheln nach einem der vorhergehenden Ansprüche, wobei das eine oder die mehreren Stützmittel (6) als durchgehende Federzunge (6a), unterbrochene Federzungen (6b) oder in Form von Streben, Stiften oder Zacken (6c) ausgebildet sind.

5. Umverpackung für zweischalige Muscheln nach einem der vorhergehenden Ansprüche, wobei die Stützmittel (6a, 6b, 6c) gemäß einem Muster ausgerichtet sind, um die Muscheln flach auf der Schale zu positionieren, so dass sie auf jede der Schalen der Muscheln einer unteren Verpackung drücken.

6. Umverpackung für Muscheln nach einem der vorhergehenden Ansprüche, wobei ein unterer Teil (31, 31 a, 31 b) der Umfangswand unter den Stützmitteln (6) hervorragt, um eine Aufstellfläche der flachen Verpackung und eine Aufnahme für eine obere Wand (33) einesr Schale einer unteren Verpackung zu bilden.

7. Umverpackung für Muscheln nach einem der Ansprüche 1 bis 5, wobei die Umfangswand eine obere Aufnahme (32) zur Aufnahme einer Schale (2b) einer oberen Verpackung aufweist.

8. Umverpackung für zweischalige Muscheln nach einem der vorhergehenden Ansprüche, wobei eine Oberseite (22) der Schale (2) Rippen (8) zur Positionierung der Muscheln in Reihen aufweist.

9. Umverpackung für zweischalige Muscheln nach einem der vorhergehenden Ansprüche, wobei die Oberseite (22) der Schale in Bezug auf einen oberen Rand (33) der Umfangswand der Verpackung in einer definierten Tiefe (h) positioniert ist, so dass die Oberseite der Muschelschalen einer bestimmten Größe mit der Oberseite der Verpackung bündig abschließt.

10. Stapel von gefüllten stapelbaren Umverpackungen für zweischalige Muscheln, umfassend wenigstens eine gefüllte obere und eine untere Verpackung nach einem der Ansprüche 1 bis 9, **dadurch gekennzeichnet, dass** jedes der Stützmittel (6) einer oberen Umverpackung auf einer oder mehreren Reihen von Muschelschalen einer identischen gefüllten unteren Umverpackung aufliegt und die Schalen der Muscheln der unteren Umverpackung geschlossen hält, und dass die Einbettungsprofile (71, 72) der oberen Umverpackungen dazu ausgebildet sind, in die Einbettungsprofile der gefüllten unteren Umverpackungen eingesetzt zu werden und das Stapeln dieser Verpackungen bewirken.

11. Stapel von gefüllten stapelbaren Umverpackungen für zweischalige Muscheln nach Anspruch 10, **dadurch gekennzeichnet, dass** er eine Abdeckung (40) umfasst, um die Schalen der in einer oberen stapelbaren Verpackung des Stapels angeordneten Muscheln geschlossen zu halten, wobei die Verpackungen des Stapels dann umschlossen sein können.

## Claims

1. Packaging container (1) for bivalve shellfish (10) stackable once filled, including a tray (2) surrounded by a peripheral wall (3) extending beyond an upper face of the tray, **characterised in that** a lower face (21) of the tray is provided with one or more support means (6), configured to bear against one or more rows of said shellfish of an identical lower packaging container and keep the shells of said shellfish of said lower packaging container closed, and for which the peripheral wall of said stackable packaging includes an upper encasing profile (71) extending towards the exterior of the peripheral wall (3) and a complementary lower encasing profile (72), formed by the addition of a reinforcing strip (5) on at least one external face of an internal wall (4) of said peripheral wall (3), the upper encasing profile (71) being able to nest with the lower encasing profile (72) of an identical upper packaging container.

2. Packaging container for bivalve shellfish according to claim 1, for which said reinforcing strip is offset relative to said inner wall so as to extend beyond a first edge of said inner wall and be recessed from a second edge of said inner wall so as to allow the stacking of the packaging with an upper package and/or a lower package.

3. Packaging container for bivalve shellfish according to claim 1 or 2, for which the packaging tray is round, oval, rectangular or prismatic.

4. Packaging container for bivalve shellfish according to any one of the preceding claims, for which said one or more support means (6) are in the form of a continuous spring tongue (6a), discontinuous spring tongues (6b) or in the form of ribs, pins or slots (6c).

5. Packaging container for bivalve shellfish according to any one of the preceding claims, for which said support means (6a, 6b, 6c) are aligned according to a positioning pattern of said shellfish flat on the tray so as to bear against each of the shells of said shellfish of a lower packaging.

6. Packaging container for bivalve shellfish according to any one of the preceding claims for which a lower part (31, 31a, 31b) of said peripheral wall extends below said support means (6) to provide a flat laying surface of the packaging and a housing for receiving an upper wall (33) of a tray of a lower packaging.

7. Packaging container for bivalve shellfish according to any one of claims 1 to 5 for which said peripheral wall includes an upper housing (32) for receiving a tray (2b) of an upper packaging.

8. Packaging container for bivalve shellfish according to any one of the preceding claims for which an upper face (22) of the tray (2) includes ribs (8) for positioning said shellfish in rows.

9. Packaging container for bivalve shellfish according to any one of the preceding claims for which the upper face (22) of the tray is positioned relative to an upper edge (33) of the peripheral wall of the packaging at a defined depth (h) which is suitable for the height of the shells of the shellfish of a given size to be flush with the upper face of the packaging.

10. Stack of packaging containers for bivalve shellfish stackable once filled including at least one upper packaging and one lower packaging according to any one of claims 1 to 9, **characterised in that** each of the support means (6) of an upper packaging container bears on one or more rows of shellfish of an identical filled lower packaging container and keeps the shells of said shellfish of said lower packaging container closed, and **in that** the encasing profiles (71, 72) of the upper packaging containers are configured to fit into the encasing profiles of the filled lower packaging containers and achieve the stacking of said packages.

11. Stack of stackable packaging containers for bivalve shellfish according to claim 10, **characterized in that** it includes a lid (40) so as to keep the shells of the shellfish arranged in an upper stackable packaging of said stack closed, said packaging of the stack then being able to be encircled.
